# EUROPÄISCHE PATENTSCHRIFT

(11) **EP 0 098 271 B1**
(45) Veröffentlichungstag und Bekanntmachung des Hinweises auf die Patenterteilung: **26.02.1986**
(21) Anmeldenummer: 83900013.0
(22) Anmeldetag: 23.12.1982
(51) Int. Cl.: B22C 7/04

(54) **VORRICHTUNG ZUM WECHSELN VON MODELLPLATTEN IN FORMMASCHINEN**
DEVICE FOR CHANGING MODEL PLATES IN MOLDING MACHINES
DISPOSITIF DE CHANGEMENT DE PLAQUES-MODELES DANS DES MACHINES A MOULER

(30) Priorität: 19.01.1982 DE 3201447
(43) Veröffentlichungstag der Anmeldung: 18.01.1984
(73) Patentinhaber: GEORG FISCHER AKTIENGESELLSCHAFT, CH-8201 Schaffhausen (CH)
(72) Erfinder: OTTOWELL, Rüdiger, D-4630 Bochum 1 (DE)
(86) Internationale Anmeldenummer: CH8200137
(87) Internationale Veröffentlichungsnummer: WO8302410

## Beschreibung

Die vorliegende Erfindung betrifft eine Vorrichtung zum Wechseln von Modellplatten in Formmaschinen, wobei von einer Hubstation die Modellplatte von einem, in den Bereich der Formmaschine reichenden Drehttisch oder Drehkreuz zu einem Modellplattenwagen einer zubringeinrichtung zugebracht wird.

Zum Wechseln von Modellplatten sind eine Reihe von Vorrichtungen bekannt, bei welchen die Modellplatten z.B. durch eine Querbewegung von einer Lagerstation in die Formmaschine verschoben werden. Andere Einrichtungen basieren auf dem Prinzip des Drehtisches oder Drehkreuzes, wobei aus einer Magazinstation ein Modellträger entnommen wird und während eines Taktunterbruches der Formmaschine gegen einen sich in der Formmaschine befindlichen Modellträger ausgetauscht wird.

Im weiteren sind Einrichtungen bekannt, bei denen zwischen dem Drehtisch und der Modellplattenlagerstation eine Zwischeneinrichtung verwendet wird, mittels welcher die Modellplatten vom Drehtisch übernommen und in die Lagerstation bewegt werden.

Eine Vorrichtung der eingangs genannten Gattung ist aus der DE-A-30 22 651 bekannt, welche einen an einem Gestell befestigten Hubzylinder aufweist an dessen Kolbenstange ein Hubrahmen mit vertikalen Trennzylindern angeordnet ist und im Modellplattenträger in einem vorzugsweise orthogonalen Raster je Teilmodellplatte vorzugsweise je vier Durchbrüche angeordnet sind, wobei Anzahl und Rastermass der Trennzylinder mit der Anordnung der Durchbrüche übereinstimmen.

Der Nachteil dieser Einrichtung besteht darin, dass für einen Modellplattenaustausch eine Mehrzahl von Einrichtungen kombiniert eingesetzt werden müssen, die sehr kostenintensiv sind. Zudem können Verunreinigungen auftreten, die die genaue Positionierung der Modellplatten nicht mehr gewährleisten.

Es ist Aufgabe der Erfindung die genannten Nachteile zu eliminieren und eine Vorrichtung zu schaffen, mittels welcher vorbereitete Modellplatten ohne Taktunterbruch der Formmaschine gewechselt werden können, und eine Positionierung von Modellplattenteilen ausserhalb des Bereiches der Formmaschine möglich ist.

Diese Aufgabe wird durch die Lehre des Anspruches 1 gelöst.

Die Erfindung wird anhand der Figur näher erläutert.

Sie zeigt in schematischer Darstellung einen Drehtisch 1, der mit einer Position 2 die Lage der Modellplatte in der Formmaschine angibt. Mit 3 ist die Lage der Modellplatte ausserhalb der Formmaschine dargestellt, welche mit der Lage einer Hubstation übereinstimmt. Die Hubstation weist einen Hubtisch auf, der über eine Zylinderanordnung in vertikaler Richtung (7) bewegt werden kann.

Die Bewegung kann sowohl pneumatisch, hydraulisch wie elektro-mechanisch erfolgen. An der Oberseite des Hubtisches sind vorzugsweise nicht dargestellte antreibbare Rollen angeordnet, die in ihrer Dimensionierung den Modellplatten angepasst sind. Die Hubstation hat eine untere Lage, in welcher die Vertikalachse 7 der Hubstation den Schwenkkreis 4 des Drehtisches 1 schneidet. Die obere Endlage der Hubstation befindet sich im Bereich einer Zubringeinrichtung 6 für die Modellplatten. Durch die Vertikalachse 7 der Hubstation verläuft in horizontaler Richtung die Achse 5 der Zubringeinrichtung 6.

Die Zubringeinrichtung 6 besteht im wesentlichen aus mindestens zwei mit nicht dargestellten Rollen versehenen Modellplattenwagen. Diese Rollen dienen zur Aufnahme der Modellplatten und sind angetrieben. Zur Bewegung dieser Modellplattenwagen in den Bereich des Hubtisches sind an der Unterseite der Modellplattenwagen Verschiebevorrichtungen, beispielsweise Schubkolbenantriebe vorgesehen.

Der Betriebsablauf der Vorrichtung ist wie folgt:
Während oder nach der Herstellung einer Form wird die in der unteren Lage der Hubstation sich befindende Modellplatte von der Hubstation übernommen und in die obere Lage in die Höhe der Achse 5 der Zubringeinrichtung 6 verschoben. Gleichzeitig werden die beiden Modellwagen mittels der Schubkolbenantriebe in den Bereich der oberen Hubstation gebracht.

In dieser Lage wird die Modellplatte von den im Hubtisch angeordneten Rollen auf den bereitstehenden leeren Modellwagen bewegt. Gleichzeitig rollt über die angetriebenen Rollen des anderen Modellwagens eine bereitgehaltene Modellplatte auf die Rollen des Hubtisches. Anschliessend fahren beide Modellwagen in ihre Ausgangslagen zurück, und der Hubtisch wird mit übernommenen Modellplatten in das Einschwenkniveau des Drehtisches 1 abgesenkt.

Von dieser Lage aus kann nunmehr die sich in der Maschine befindende Modellplatte ausgewechselt werden.

## Patentansprüche

1. Vorrichtung zum Wechseln von Modellplatten in Formmaschinen, wobei von einer Hubstation die Modellplatte von einem in den Bereich der Formmaschine reichenden Drehtisch oder Drehkreuz (1) zu einem Modellplattenwagen einer Zubringeinrichtung (6) zugebracht wird, dadurch gekennzeichnet, dass die Vertikalachse (7) der Hubstation sowohl die Längsachse (5) des Modellplattenwagens wie den Schwenkkreis (4) des Drehtisches (1) schneidet.

2. Vorrichtung nach Anspruch 1, dadurch gekennzeichnet, dass die Vertikalachse (7) der Hubstation die Längsachse (5) des Modellplattenwagens im rechten Winkel schneidet.

3. Vorrichtung nach Anspruch 1 oder 2, dadurch gekennzeichnet, dass die Längsachse (5) des Modellplattenwagens der Längsachse (5) der Zubringeinrichtung (6) entspricht.

4. Vorrichtung nach einem der Ansprüche 1 bis 3, dadurch gekennzeichnet, dass die Vertikalachse (7) der Hubstation serkrecht auf der Schwenkkreisfläche steht.

5. Vorrichtung nach einem der Ansprüche 1 bis 4, dadurch gekennzeichnet, dass Modellplatten wechselweise ausgetauscht werden.

6. Vorrichtung nach Anspruch 5, dadurch gekennzeichnet, dass die Modellplatten auf Rollen verschoben werden.

## Claims

1. Device for changing model plates in moulding machines, wherein from an elevation station the model plate is delivered from a rotary table or turnstile (1) extending into the region of the moulding machine, to a model plate carriage of a delivery device (6), characterised in that the vertical axis (7) of the elevation station intersects both the longitudinal axis (5) of the model plate carriage and the pivoting circumference (4) of the rotary table (1).

2. Device according to claim 1, characterised in that the vertical axis (7) of the elevation station intersects the longitudinal axis (5) of the model plate carriage at right angles.

3. Device according to claim 1 or 2, characterised in that the longitudinal axis (5) of the model plate carriage corresponds to the longitudinal axis (5) of the delivery device (6).

4. Device according to one of claims 1 to 3, characterised in that the vertical axis (7) of the elevation station is perpendicular on the pivoting circumference surface.

5. Device according to one of claims 1 to 4, characterised in that model plates are exchanged alternately.

6. Device according to claim 5, characterised in that the model plates are pushed on rollers.

## Revendications

1. Dispositif pour changer des plaques-modèles dans les machines à mouler dans lequel la plaque- modèle est amenée par un poste élévateur d'une plaque tournante ou d'un tourniquet (1) qui atteint la région de la machine à mouler, jusqu'à un chariot porte-plaquesmodèles appartenant à un dispositif d'amenée (6), caractérisé en ce que l'axe vertical (7) du poste élévateur coupe à la fois l'axe longitudinal (5) du chariot porte-plaques- modèles et le cercle de rotation (4) de la plaque tournante (1 ).

2. Dispositif selon la revendication 1, caractérisé en ce que l'axe vertical (7) du poste élévateur coupe l'axe longitudinal (5) du chariot porte-plaquesmodèles à angle droit.

3. Dispositif selon l'une des revendications 1 et 2, caractérisé en ce que l'axe longitudinal (5) du chariot porte-plaques-modèles correspond à l'axe longitudinal (5) du dispositif d'amenée (6).

4. Dispositif selon l'une des revendications 1 à 3, caractérisé en ce que l'axe vertical (7) du poste élévateur est perpendiculaire à la surface du cercle de rotation.

5. Dispositif selon l'une des revendications 1 à 4, caractérisé en ce qu'on échange des plaquesmodèles alternativement.

6. Dispositif selon la revendication 5, caractérisé en ce que les plaques-modèles sont déplacées en translation sur des rouleaux.
